# FASCICULE DE BREVET EUROPEEN

(11) **EP 0 258 081 B1**
(45) Date de publication et mention de la délivrance du brevet: **04.10.1989**
(21) Numéro de dépôt: 87401645.4
(22) Date de dépôt: 10.07.1987
(51) Int. Cl.: E04D 13/06

(54) **Chéneau à incorporer dans des toitures à couverture en tuiles creuses et procédé de couverture comportant la mise en oeuvre de tels chénaux**
In Bedachungen mit Hohlziegel-Abdeckungen einbaubare Dachrinne und Dachabdeckungsverfahren mit Anwendung solcher Dachrinnen
Guttering for incorporation into roofs made of hollow tiles, and roofing method comprising the use of such a guttering

(30) Priorité: 15.07.1986 FR 8610250
(43) Date de publication de la demande: 02.03.1988
(73) Titulaire: ENTREPRISE BLANCHON S.A., F-87000 Limoges (FR)
(72) Inventeur: Godivier, François, F-87000 Limoges (FR)
(74) Mandataire: CABINET BONNET-THIRION

(56) Documents cités:
- FR-A- 919 167
- FR-A- 1 242 736
- FR-A- 2 196 653
- US-A- 1 597 283
- US-A- 3 352 649

## Description

L'invention concerne des chéneaux à incorporer dans des toits comportant une couverture en tuiles creuses ainsi qu'un procédé de mise en place de tels chéneaux dans des toitures existantes ou de nouvelles toitures en construction.

Il existe une nécessité ou même une obligation légale de collecter les eaux de ruissellement des toits afin de protéger les murs, les fondations, et, dans les villes, les passants. Cette collecte se fait en général à l'aide de gouttières ou de chéneaux placés à l'égout du pan de toit.

Au point de vue architectural, les gouttières ont le grand inconvénient de masquer la partie supérieure des corniches couronnant les édifices. Les chéneaux, qui remplissent le même office que les gouttières, mais qui sont placés au-dessus de ces corniches, présentent des risques d'infiltration. Il est vrai qu'il existe des chéneaux dits anglais (ou gouttière à l'anglaise) qui évitent les risques d'infiltration, mais leur présence très visible au rebord des toits est fort nuisible à l'esthétique de l'édifice. Dans certains cas, gouttières et chéneaux sont non seulement inesthétiques mais également anachroniques en considération de l'époque ou du style architectural de l'édifice.

Ainsi, depuis fort longtemps il existe le besoin d'éviter la présence inesthétique et/ou anachronique d'un chéneau ou d'une gouttière tout en obtenant la collecte des eaux de ruissellement, évacuées ensuite par un tuyau de descente.

La présente invention a pour objet des chéneaux de toit destinés à s'intégrer et à se dissimuler dans un toit recouvert de tuiles creuses, répondant ainsi au besoin ci-dessus.

Un autre objet de la présente invention est le procédé de mise en place d'un tel chéneau, de préférence dans la partie basse de la couverture.

Selon un de ses aspects la présente invention propose pour un pan de toiture couverte de tuiles creuses disposées en une succession de rangées alternées de tuiles de courant et de tuiles de couvrant formant un motif régulier et répétitif qui détermine une longueur d'onde, un chéneau comportant un fond globalement plat entre une paroi longitudinale aval et une paroi longitudinale amont dont la hauteur permet une pose sans discontinuité d'une rangée de tuiles de couvrant par-dessus le chéneau, et, raccordée à la paroi longitudinale aval, une bande ondulée adaptée à recouvrir les tuiles de courant et à être recouverte par les tuiles de couvrant.

Une bande ondulée ainsi conçue rend possible l'insertion d'un chéneau selon l'invention dans une couverture en tuiles creuses avec interruption des seules rangées de tuiles de courant à l'aplomb du chéneau, tandis que les rangées de tuiles de couvrant peuvent se poursuivre sans discontinuité. Ainsi les rangées de tuiles de couvrant peuvent recouvrir à elles seules une bonne partie du chéneau, ce qui contribue fortement à la dissimulation du chéneau au regard d'un observateur.

Les chéneaux selon l'invention peuvent se réaliser soit par découpage, pliage et soudage de tôles métalliques, soit par moulage dans un quelconque matériau plastique approprié ou encore dans un matériau à base de ciment.

Ils seront avantageusement réalisés en éléments dont la longueur de la paroi longitudinale aval est un multiple entier de ladite longueur d'onde, chaque élément étant fermé à ses extrémités par une paroi transversale terminale raccordée à la paroi longitudinale aval au voisinage d'une crête de la bande ondulée et au moins un orifice de descente étant ménagé dans chaque élément.

L'avantage de prévoir la fermeture des extrémités du chéneau par des parois transversales terminales au voisinage d'une crête de la bande ondulée, réside dans le fait que lesdites parois tranversales seront dissimulées sous des tuiles de couvrant. De plus plusieurs éléments de cheneau ainsi fermés peuvent être mis en alignement les uns avec les autres avec, en cas de besoin, des espaces libres de dilatation situés sous des tuiles de couvrant.

Le chéneau sera avantageusement construit de façon à ce que le plan moyen de la bande ondulée selon l'invention forme avec le plan du fond du chéneau, un angle aigu sensiblement égal à l'angle d'inclinaison des tuiles de courant sur le plan général du pan de toiture.

La largeur de la bande ondulée qui viendra recouvrir les tuiles de courant dites de reprise, pourra avantageusement se situer entre le septième et le tiers de la longueur des tuiles, ce qui s'avère convenable pour assurer une bonne étanchéïté.

L'invention vise également un procédé de couverture comportant la mise en oeuvre de tels chéneaux, charactérisé en ce que les rangées de tuile de courant sont interrompues à l'aplomb du chéneau puis reprises du côté aval par des tuiles de courant dites de reprise recouvertes par la bande ondulée, tandis que les rangées de tuile de couvrant sont poursuivies sans discontinuité.

Selon un autre aspect de l'invention, dans le procédé de mise en oeuvre de tels chéneaux, le fond du chéneau est posé directement sur les chevrons de la charpente à la faveur d'une interruption correspondante d'un voligeage courant du côté amont, cette interruption étant suivie d'une reprise d'un voligeage en surépaisseur du côté aval, cette surépaisseur assurant une continuité d'aspect de la couverture : ce procédé permet la réalisation d'un chéneau pratiquement invisible et donc d'un grand intérêt esthétique, tout en offrant l'avantage d'augmenter la capacité de retenue pour un écoulement des eaux pluviales dans les tuyaux de descente associés à cet effet à chaque élément.

Les caractéristiques et avantages de l'invention ressortiront d'ailleurs de la description qui va suivre à titre d'exemples en référence aux dessins annexés où :
la figure 1 est une vue partielle du dessus (selon la flèche I de la figure 2) d'un pan de toit équipé d'un chéneau pour tuiles canal selon l'invention ;
la figure 2 est une vue correspondante en coupe selon le plan II-II de la figure 1 ;
la figure 3 est une vue de détail en section selon le plan III-III de la figure 2 ;
la figure 4 est une vue en perspective d'un tronçon de chéneau adapté à la tuile canal ;
la figure 5 est une vue partielle du dessus (selon la flèche V de la figure 6) d'un pan de toit équipé d'un chéneau pour tuiles romaine ;
la figure 6 est une vue correspondante en coupe selon le plan VI-VI de la figure 5 ;
la figure 7 est une vue de détail en section selon le plan VII-VII de la figure 6 ;
la figure 8 est une vue en perspective d'un tronçon de chéneau adapté à la tuile romaine ;

Suivant la forme de réalisation représentée par les figures 1 à 4, pour une couverture en tuiles canal un toit comportant un voligeage 10 posé de manière usuelle sur les chevrons 11 d'une charpente (non détaillée) est couvert de tuiles canal en rangées 12 de tuiles de courant reposant sur les liteaux 13 et alternant avec des rangées 14 de tuiles de couvrant qui les recouvrent partiellement, les rangées formant un motif régulier et répétitif qui détermine une longueur d'onde 1.

Le voligeage étant interrompu en regard d'un tasseau 15, un chéneau 20 est posé directement sur les chevrons 11, étant suivi par un voligeage terminal 16 à deux couches, lui-même terminé par un tasseau d'extrémité 17 du pan de toiture. Le fond du chéneau est supporté par une volige 110 posée sur des tasseaux 111 cloués en joue du chevron. L'expression "chanlatte" est généralement utilisée en langage de couvreurs pour désigner des lattes telles que 15 et 17, tandis qu'on appelle "fonçure" l'élément 110 de support d'un fond de chéneau.

Le chéneau 20 selon l'invention présente un fond plat 21 s'étendant entre une paroi longitudinale amont 22 et une paroi longitudinale aval 24 sur une largeur L1 qui correspond sensiblement à la longueur d'une tuile et qui varie en fonction de la pente de la toiture. S'agissant dans le cas considéré d'un chéneau réalisé en tôle, la paroi amont 22 est terminée par une arête rectiligne 23 adoucie et rigidifiée par un repli de la tôle. La paroi aval 24 est terminée de son côté, par un bord franc 25 découpé selon un tracé ondulé dont l'ondulation de forme sinusoïdale est adaptée à épouser les profils des tuiles canal de la toiture. A ce bord ondulé se trouve raccordée par soudure une bande ondulée 26, de forme sinusoïdale, s'étendant sur une largeur L2 par exemple comprise entre le tiers et le quart de la largeur L1 du chéneau et assurant sur le dernier rang de tuiles aval un recouvrement suffisant.

En sens longitudinal le chéneau peut s'étendre sur une distance quelconque, généralement de plusieurs mètres, en fonction des dimensions du pan de toiture à équiper et du coefficient de dilatation du matériau utilisé, et comporte toujours dans son fond au moins une ouverture 27 de raccordement à un tuyau 28 de descente des eaux pluviales, ce raccordement s'effectuant en général au moyen d'un moignon 28_{E} soudé au bord de l'ouverture. Le chéneau peut avantageusement être subdivisé en éléments de longueurs appropriées avec au moins une ouverture 27 par élément. Chaque élément étant délimité à chacune de ses extrémités par une paroi transversale terminale 29, celle-ci se situe toujours sensiblement en regard d'un sommet de l'ondulation du bord 25 (ou d'une crête 33 de la bande ondulée 26) ainsi la longueur d'un élément de chéneau selon l'invention correspondra avantageusement à un multiple entier de la longueur d'onde λ1 de sa bande ondulée 26.

Comme il est visible encore sur la figure 4, l'angle A formé par une génératrice de la bande ondulée 26 avec le plan de la paroi aval 24 du chéneau est un angle obtus : la génératrice en question (ou le plan moyen du rebord ondulé) est orientée en effet sensiblement parallèlement à la direction générale des tuiles de courant 12, direction qui forme un angle aigu a (figure 1) avec le plan général du pan de toiture. On retrouve donc ce même angle d'inclinaison a entre le plan moyen de la bande ondulée 26 et le fond plat 21 du chéneau.

Chaque rangée 12 de tuiles de courant est interrompue à l'aplomb du chéneau : une tuile telle que 121 venant reposer par sa partie aval sur le tasseau 15 et la paroi amont 22 du chéneau vient surplomber le fond 21 de celui-ci sur une distance correspondant sensiblement au recouvrement courant des tuiles successives dans chaque rangée. Chaque tuile de courant 121 est adaptée ainsi à déverser dans le chéneau l'eau de ruissellement qui lui parvient. La tuile de courant suivante de la rangée, soit 122, vient s'insérer entre la bande ondulée 26 du chéneau et le double voligeage 16. La rangée se poursuivant et se terminant ensuite normalement par une ou plusieurs tuiles de courant 123 de terminaison de la couverture.

L'épaisseur du double voligeage 16 et la hauteur correspondante de la paroi aval 24 du chéneau sont avantageusement choisies de telle sorte que la position dans l'espace de la tuile de courant dite de reprise 122 corresponde sensiblement à la position dans laquelle se serait placée cette tuile en l'absence du chéneau dans une rangée ininterrompue. Grâce à cette disposition l'aspect d'ensemble de la toiture demeure pratiquement inchangé et le chéneau est presque invisible, d'autant que le disposition et la continuité des rangées 14 de tuiles de couvrant restent intactes.

L'augmentation relative qui en résulte, d'autre part, de la hauteur de la paroi aval 24 du chéneau contribue à accroître la capacité de retenue de celui-ci, de sorte que les risques de débordement dans les tuiles de courant de terminaison 122, 123 ne seront à craindre que dans les cas de précipitations exceptionnelles. Cependant la multiplicité des voies d'écoulement constamment disponibles tout au long du rebord ondulé constituent en même temps une assurance, voire une garantie contre les risques d'engorgement du chéneau par les matières solides, notamment végétales (feuilles ou autres) qui pourraient tendre à s'y déposer, d'autant que l'accès du chéneau à ces matières est fortement limité aussi grâce à sa protection par les tuiles de couvrant.

Ainsi qu'il est bien visible notamment sur la figure 3, la paroi aval 24 du chéneau assure une fermeture de l'accès de l'espace situé au-dessous des tuiles de reprise 122 et des tuiles de courant correspondantes. Il n'en est pas de même du côté de la paroi amont 22 dont l'arête supérieure 23 est rectiligne et suit la face supérieure du tasseau 15 sur lequel reposent les dernières tuiles de courant 121 des rangées 12 de tuiles de courant : l'accès demeure ainsi dégagé entre les zones d'appui des tuiles de courant, ce qui assure l'aération souhaitable de la face inférieure de la couverture.

Selon une autre forme de réalisation de l'invention représentée par les figures 5 à 8, pour une couverture en tuiles romaine, un toit comportant un voligeage 210 posé de manière usuelle sur les chevrons 211 d'une charpente (nondétaillée) est couvert de tégulas en rangées 212 alternant avec des rangées 214 d'imbrices qui les recouvrent partiellement, les rangées formant un motif régulier et répétitif qui détermine une longueur d'onde Â2.

Dans le sens de la pente de la couverture, le voligeage est interrompu en regard de l'extrémité aval d'un tasseau 215 en continuité du voligeage et dont l'épaisseur croît dans le sens amont-aval en ayant en amont une épaisseur égale à celle uniforme du voligeage. Un chéneau 220 en cuivre est posé directement sur les chevrons 211, et est suivi d'un voligeage terminal 216 qui se continue par un tasseau d'extrémité 217 du pan de toiture. Ce dernier tasseau a également une épaisseur qui croît dans le sens amont-aval en ayant en amont une épaisseur égale à celle uniforme du voligeage. Le chéneau 220 selon l'invention présente un fond globalement plat 221 s'étendant entre une paroi longitudinale amont 224 et une paroi longitudinale aval 224 sur une largeur L3 qui correspond sensiblement à la moitié de la longueur d'une tuile et qui varie en fonction de la pente de la toiture. Ce fond 221 possède des nervures de renforcement 300 constituées ici par des pliures jointives de faible amplitude en saillie sur la paroi externe de ce fond. Ces nervures s'étendent suivant la longueur du chéneau et parallèlement aux parois longitudinales 222, 224. Rigidifiant l'ensemble du chéneau entre deux chevrons successifs, ces nervures permettent d'éviter la pose supplémentaire d'une volige de soutien posée sur des tasseaux comme dans la réalisation précédente. Le chéneau muni de nervures est donc auto-portant. S'agissant dans le cas considéré d'un chéneau réalisé en tôle de cuivre, la paroi amont 222 est terminée par une arête rectiligne 223 adoucie et rigidifiée par un repli de la tôle. La paroi aval 224 est terminée de son côté par une arête rectiligne 225 adoucie et rigidifié par un repli de la tôle. La hauteur H de la paroi aval est sensiblement égale à la valeur obtenue en additionnant l'épaisseur du voligeage 216, deux épaisseurs de tégula et l'épaisseur de la tôle.

Une bande ondulée 226 présentant une ondulation de forme rectangulaire, est soudée, globalement parallèlement aux arêtes 223, 225 du chéneau, sur l'extérieur de la paroi aval 224. Cette bande ondulée présente des plateaux rectangulaires plans inférieurs 230, et supérieurs 231 perpendiculaires au plan de la paroi aval 224, les parois amont 222 et aval 224 étant sensiblement perpendiculaires au fond 221.

Les plateaux inférieurs 230 qui forment les creux de la bande ondulée, sont fixés à une distance h du fond 221, égale sensiblement à la somme des épaisseurs du voligeage 216 et d'une tégula de façon qu'ils recouvrent en l'effleurant le fond des tégulas aval 323 dites de reprises, voisines de la paroi aval 224 du chéneau. Les plateaux supérieurs 231 qui forment les crêtes 232 de la bande ondulée sont situées à une distance i du fond 221, égale sensiblement à la somme des épaisseurs du voligeage 216 et des bords d'une tégula, de façon à recouvrir ces bords tout en étant recouvrables par les imbrices 324.

Cette bande ondulée 226 s'étend sur une largeur L4 comprise entre le septième et le tiers de la longueur de la tuile utilisée et assure un recouvrement suffisant des tégulas aval 323.

Afin de mieux dissimuler encore le chéneau, les plateaux inférieurs 230 sont recouverts chacun de morceaux adaptés 322 sensiblement identiques de tégula tranchée à bord franc. Ces morceaux 322 sont dans l'alignement des morceaux supérieurs 321 de tégula qui surplombent le chéneau. Entre chaque morceau 321 et 322 manque un morceau 320 indiqué par des lignes en pointillé. Les morceaux 322, 320 et 321 raboutés dans cet ordre reconstitueraient une tégula entière. Le morceau manquant 320 assure une discontinuité dans les rangées de tégula, ce qui permet de recueillir dans le chéneau les eaux de ruissellement de la couverture en amont de cette discontinuité. Les morceaux adaptés 322 sont maintenus en place sur les plateaux inférieurs 230 par les rangées de tuiles imbrices 324 qui les recouvrent.

Dans le sens longitudinal, le chéneau peut s'étendre sur une distance quelconque, généralement de plusieurs mètres, en fonction des dimensions du pan de toiture à équiper et comporte toujours dans son fond au moins une ouverture 227 de raccordement à un tuyau 228 de descente des eaux pluviales, ce raccordement s'effectuant en général au moyen d'un moignon 228_{E} bordant l'ouverture 227. Comme dans la réalisation précédente le chéneau peut avantageusement être subdivisé en éléments de longueur appropriée avec au moins une ouverture 227 par élément. Chaque élément étant délimité à chacune de ses extrémités par une paroi transversale 229, celle-ci se situe de préférence en regard d'un plateau supérieur 231 formant crête 233 de la bande ondulée 226 afin de mieux être dissimulée par la rangée 214 d'imbrices correspondante qui passe sans discontinuité au-dessus de l'arête rectiligne 232, bord supérieur de la paroi transversale 229.

Dans cette forme de réalisation, s'il n'y a pas de débordement le chéneau fonctionne de la même manière que dans la première forme de réalisation. Dans le cas d'engorgement du chéneau, la paroi aval 224 du chéneau n'assure pas la fermeture de l'accès de l'espace situé en aval de cette paroi 224 et sous les imbrices 324 et imbrices raccourcies 325. Il convient donc de sceller au mortier les espaces 326 compris entre les bords des tégulas en aval du chéneau pour éviter la possibilité d'une infiltration d'eau vers le voligeage terminal 216 et/ou le tasseau d'extrémité 217. On peut également donner une forme légèrement arrondie, voire en arc de cercle, aux plateaux supérieurs 231 afin de rejeter de chaque côté les eaux vers les plateaux inférieurs 230.

L'invention n'est bien entendu pas limitée aux détails des formes de réalisation qui viennent d'être décrites à titre d'exemples. Ainsi, au lieu d'être réaii- sés en tôle les chéneaux pourront également être fabriqués par moulage en toute matière plastique appropriée ou encore en un mélange à base de ciment tel que l'amiante-ciment. La production sera organisée en général en éléments de longueurs standard par exemple entre 2 et 10 mètres. On peut aussi envisager une fabrication en continu avec découpage à cas de tuiles canal, les tuiles peuvent être posées sur des panneaux ondulés en amiante-ciment ou analogues. En général, on peut terminer les éléments par des parois transversales orthogonales par rapport aux parois longitudinales, cependant à la jonction entre deux pans différents on pourra bien entendu prévoir des parois transversales formant un angle approprié avec les parois longitudinales.

L'orientation précise de la bande ondulée par rapport à la paroi longitudinale aval pourra résulter, d'une déformation au montage en cas d'éléments construits en matériaux, aisément déformables, tôle de cuivre ou de zinc, par exemple.

De même les nervures de renforcement du fond du chéneau pourront être remplacées par des ondulations de faible amplitude dont les crêtes et les creux forment des lignes d'orientation longitudinale.

## Revendications

1. Chéneau pour pan de toiture couverte de tuiles creuses disposées en une succession de rangées (12, 14, 212, 214) alternées de tuiles de courant et de tuiles de couvrant formant un motif régulier et répétitif qui détermine une longueur d'onde, caractérisé en ce qu'il comporte un fond globalement plat (21, 221) entre une paroi longitudinale aval (24, 224) et une paroi longitudinale amont (22, 222) dont la hauteur permet une pose sans discontinuité d'une rangée de tuiles de couvrant par-dessus le chéneau, et, raccordée à la paroi longitudinale aval, une bande ondulée (26, 226) adaptée à recouvrir les tuiles de courant et à être recouverte par les tuiles de couvrant.

2. Chéneau selon la revendication 1, caractérisé en ce que le fond globalement plat comporte des nervures de renforcement (300).

3. Chéneau selon la revendication 1 ou 2, caractérisé en ce que la paroi longitudinale aval forme un bord ondulé (25) auquel est raccordée la bande ondulée (26).

4. Chéneau selon l'une quelconque des revendications 1 à 3, caractérisé en ce que le bande ondulée (26) présente une ondulation de forme sinusoïdale.

5. Chéneau selon l'une quelconque des revendications 1 à 3, caractérisé en ce que la bande ondulée (226) présente une ondulation de forme rectangulaire.

6. Chéneau selon l'une quelconque des revendications 1 à 5, caractérisé en ce qu'il est réalisé par éléments dont la longueur de la paroi longitudinale aval (24, 224) est un multiple entier de ladite longueur d'onde, chaque élément étant fermé à ses extrémités par une paroi transversale terminale (29, 229) raccordée à la paroi longitudinale aval au voisinage d'une crête (33, 233) de la bande ondulée (26, 226) et au moins un orifice (27, 227) de descente étant ménagé dans chaque élément.

7. Chéneau selon l'une quelconque des revendications 1 à 6, caractérisé en ce que le plan moyen de la bande ondulée (26) forme avec le plan du fond (21) du chéneau un angle aigu sensiblement égal à l'angle d'inclinaison des tuiles de courant sur le plan général du pan de toiture.

8. Chéneau selon l'une quelconque des revendications 1 à 7, caractérisé en ce que la largeur (L2, L4), de la bande ondulée se situe entre le septième et le tiers de la longueur des tuiles.

9. Procédé de couverture comportant la mise en oeuvre de chéneaux selon l'une quelconque des revendication 1 à 8, caractérisé en ce que les rangées de tuiles de courant (12, 212), sont interrompues à l'aplomb du chéneau puis reprises du côté aval par des tuiles de courant dites de reprise (122, 323) recouvertes par la bande ondulée (26, 226), tandis que les rangées de tuile de couvrant (14, 214) sont poursuivies sans discontinuité.

10. Procédé selon la revendication 9, caractérisé en outre en ce que le fond (21, 221) du chéneau est posé directement sur les chevrons (11, 211) de la charpente.

11. Procédé selon la revendication 9 ou 10, caractérisé en ce que les parties de la bande ondulée (226) qui recouvrent les tuiles de courant sont elles- mêmes recouvertes de morceaux adaptés (322) de tuiles de courant.

## Patentansprüche

1. Dachrinne für ein Feld eines Daches, das mit Hohlpfannen gedeckt ist, die in einer Folge von abwechselnden Reihen (12, 14, 212, 214) von unteren Mönch- und Nonneziegeln und oberen Mönch- und Nonneziegeln angeordnet sind, die ein regelmäßiges und sich wiederholendes Motiv bilden, welches eine Wellenlänge bestimmt, dadurch gekennzeichnet, daß sie einen im ganzen ebenen Boden (21, 221) zwischen einer stromabwärts liegenden Längswand (24, 224) und einer stromaufwärts liegenden Längswand (22, 222) aufweist, deren Höhe ein Einsetzen ohne Unterbrechung einer Reihe von oberen Mönch- und Nonneziegeln über der Dachrinne ermöglicht, und mit deren stromabwärts gelegener Längswand ein gewelltes Band (26, 226) verbunden ist, das so ausgebildet ist, daß es die unteren Mönch- und Nonneziegeln deckt und von den oberen Mönch- und Nonneziegeln bedeckt ist.

2. Dachrinne nach Anspruch 1, dadurch gekennzeichnet, daß der im ganzen ebene Boden Verstärkungsrippen (300) aufweist.

3. Dachrinne nach Anspruch 1 oder 2, dadurch gekennzeichnet, daß die stromabwärts liegende Längswand eine gewellte Kante (25) bildet, mit der das gewellte Band (26) verbunden ist.

4. Dachrinne nach einem der Ansprüche 1 bis 3, dadurch gekennzeichnet, daß das gewellte Band (26) eine sinusförmige Wellung aufweist.

5. Dachrinne nach einem der Ansprüche 1 bis 3, dadurch gekennzeichnet, daß das gewellte Band (226) eine rechteckig geformte Wellung aufweist.

6. Dachrinne nach einem der Ansprüche 1 bis 5, dadurch gekennzeichnet, daß sie aus Elementen hergestellt ist, bei denen die Länge der stromabwärts liegenden Längswand (24, 224) ein ganzes Mehrfaches der Wellenlänge ist, wobei jedes Element an seinen Enden durch eine querverlaufende Endwand (29, 229) abgeschlossen ist, die mit der stromabwärts liegenden Längswand in der Nähe eines Kammes (33, 233) des gewellten Bandes (26, 226) verbunden ist, und in jedem Element mindestens eine Ablauföffnung (27, 227) ausgebildet ist.

7. Dachrinne nach einem der Ansprüche 1 bis 6, dadurch gekennzeichnet, daß die Mittelebene des gewellten Bandes (26) mit der Ebene des Bodens (21) der Dachrinne einen spitzen Winkel im wesentlichen gleich dem Neigungswinkel der unteren Mönch- und Nonneziegeln gegenüber der allgemeinen Ebene des Bedachungsfeldes bildet.

8. Dachrinne nach einem der Ansprüche 1 bis 7, dadurch gekennzeichnet, daß die Breite (L2, L4) des gewellten Bandes zwischen einem Siebtel und einem Drittel der Länge der Hohlpfannen liegt.

9. Dachdeckverfahren unter Verwendung von Dachrinnen nach einem der Ansprüche 1 bis 8, dadurch gekennzeichnet, daß die Reihen von unteren Mönch- und Nonneziegeln (12, 212) senkrecht über der Dachrinne unterbrochen und dann auf der stromabwärts liegenden Seite von unteren Mönch-und Nonneziegeln, den sogenannten Wiederaufnahmeziegeln, wieder aufgenommen werden, die von der gewellten Bahn (26, 226) bedeckt sind, während die Reihen von oberen Mönch- und Nonneziegeln (14, 214) ohne Unterbrechung fortgesetzt werden.

10. Verfahren nach Anspruch 9, dadurch gekennzeichnet, daß außerdem der Boden (21, 221) der Dachrinne unmittelbar auf die Sparren (11, 211) des Dachstuhls gelegt ist.

11. Verfahren nach Anspruch 9 oder 10, dadurch gekennzeichnet, daß die Teile des gewellten Bandes (226), welche die unteren Mönch- und Nonneziegeln bedecken, ihrerseits von angepaßten Stücken (322) von unteren Mönch- und Nonneziegeln bedeckt sind.

## Claims

1. Guttering for a roofing section covered with hollow tiles arranged in a succession of alternate rows (12, 14, 212, 214) of concave tiles and of covering tiles, forming a regular and repetitive pattern which determines a wave length, characterised in that it comprises an entirely flat bottom (21, 221) between a longitudinal downstream wall (24, 224) and a longitudinal upstream wall (22, 222) whose height enables the placing, without discontinuity, of a row of covering tiles on top of the guttering, and, joined to the longitudinal downstream wall, a corrugated strip (26, 226) adapted to cover the concave tiles and to be covered by the covering tiles.

2. Guttering according to claim 1, characterised in that the entirely flat bottom comprises reinforcement ribs (300).

3. Guttering according to claim 1 or 2, characterised in that the longitudinal downstream wall forms a corrugated edge (25) to which is joined the corrugated strip (26).

4. Guttering according to any one of the claims 1 to 3, characterised in that the corrugated strip (26) has a corrugation of sinusoidal shape.

5. Guttering according to any one of the claims 1 to 3, characterised in that the corrugated strip has a corrugation of rectangular shape.

6. Guttering according to any one of the claims 1 to 5, characterised in that it is constituted by elements wherein the length of the longitudinal downstream wall (24, 224) is an integral multiple of the said wave length, each element being closed at its ends by a transverse terminal wall (29, 229) joined to the longitudinal downstream wall in the vicinity of a peak (33, 233) of the corrugated strip (26, 226), and at least one descending orifice (27, 227) being provided in each element.

7. Guttering according to any one of the claims 1 to 6, characterised in that the median plane of the corrugated strip (26) forms, together with the plane of the bottom (21) of the guttering, an acute angle substantially equal to the angle of inclination of the concave tiles on the general plane of the roofing section.

8. Guttering according to any one of the claims 1 to 7, characterised in that the width (L2, L4) of the corrugated strip is situated between one seventh and one third of the length of the tiles.

9. Method of roofing comprising the use of the gutterings according to any one of the claims 1 to 8, characterised in that the rows of concave tiles (12, 212) are interrupted perpendicularly to the guttering and then are resumed on the downstream side by concave tiles which are called re-starting tiles (122, 323) and which are covered by the corrugated strip (26, 226), whereas the rows of covering tiles (14, 214) are pursued without discontinuity.

10. Method according to claim 9, furthermore characterised in that the bottom (21, 221) of the guttering is placed directly on the rafters (11, 211) of the framework.

11. Method according to claim 9 or 10, characterised in that the parts of the corrugated strip (226) which cover the concave tiles are themselves covered with adapted pieces (322) of concave tiles.
